# EUROPÄISCHE PATENTSCHRIFT

(11) **EP 4 230 344 B1**
(45) Veröffentlichungstag und Bekanntmachung des Hinweises auf die Patenterteilung: **13.03.2024**
(21) Anmeldenummer: 22207163.1
(22) Anmeldetag: 14.11.2022
(51) Int. Cl.: B24B 7/18, B24B 41/047, B24B 7/22, B24D 13/16

(54) **SCHLEIFMASCHINE SOWIE TELLERVORRICHTUNG FÜR EINE DERARTIGE SCHLEIFMASCHINE**
GRINDING MACHINE AND PLATE DEVICE FOR SUCH A GRINDING MACHINE
MEULEUSE ET DISPOSITIF À DISQUE POUR UNE TELLE RECTIFIEUSE

(30) Priorität: 17.02.2022 DE 102022201669
(43) Veröffentlichungstag der Anmeldung: 23.08.2023
(73) Patentinhaber: Uzin Utz Tools GmbH & Co. KG, 74360 Ilsfeld (DE)
(72) Erfinder: Heinz, Daniel, 74360 Ilsfeld (DE); Thiele, Klaus Jürgen, 74360 Ilsfeld (DE)
(74) Vertreter: Isarpatent

(56) Entgegenhaltungen:
- WO-A1-2006/031044
- WO-A1-2008/088908
- US-A- 3 098 329
- US-A1- 2021 053 188
- US-B1- 8 657 384

## Beschreibung

Die vorliegende Erfindung betrifft eine Schleifmaschine, insbesondere eine Einscheiben-Bodenschleifmaschine, zum Einarbeiten eines Fugenmaterials in Parkettböden, Holzböden oder dergleichen, sowie eine Tellervorrichtung für eine derartige Schleifmaschine. US 2021/053188 A1 offenbart eine solche Tellervorrichtung, die die Grundlage für den Oberbegriff des Anspruchs 1 bildet.

Derartige Schleifmaschinen sind im Allgemeinen dazu vorgesehen, die Oberfläche eines Parkettbodens, Holzbodens oder dergleichen zu bearbeiten, insbesondere diese Böden abzuschleifen. Bekannt sind beispielsweise sogenannte Einscheiben-Bodenschleifmaschinen, welche über Rollen über den zu bearbeitenden Boden verfahrbar sind und in einem Bearbeitungsabschnitt einen Schleifteller aufweisen, welcher von der Schleifmaschine über einen entsprechenden Antrieb drehbar ansteuerbar ist.

Der Bedarf an Fußboden-Schleifmaschinen wächst ständig mit dem steigenden Einsatz von Holzböden anstatt anderen Belägen in privaten und geschäftlichen Räumlichkeiten und dem damit verbundenen Erfordernis nach einer wirtschaftlichen und insbesondere automatisch funktionierenden Schleifmaschine.

Neben dem Abschleifen des Bodenbelags ist der Boden zusätzlich oftmals noch dahingehend zu bearbeiten, dass ein geeignetes Fugenmaterial in die Fugen des Bodens einzuarbeiten ist. Hierzu wird neben der Einscheiben-Bodenschleifmaschine der Einsatz eines weiteren Werkzeuges benötigt, wobei im Allgemeinen das Einfugen mittels einer Handspachtel manuell in aufwendiger und kostenintensiver Weise erfolgt.

Vor diesem Hintergrund liegt der vorliegenden Erfindung die Aufgabe zugrunde, den Prozess des Einarbeitens eines Fugenmaterials kostengünstiger und effektiver zu gestalten.

Erfindungsgemäß wird diese Aufgabe durch eine Tellervorrichtung für eine Schleifmaschine mit den Merkmalen des Anspruchs 1 sowie durch eine Schleifmaschine mit den Merkmalen des Anspruchs 16 gelöst.

Demgemäß ist eine Tellervorrichtung für eine Schleifmaschine, insbesondere für eine Einscheiben-Bodenschleifmaschine, zum Einarbeiten eines Fugenmaterials in Parkettböden, Holzböden oder dergleichen vorgesehen mit einer scheibenförmigen Trägerplatte, welche eine Drehachse und eine bodenzugewandte Oberfläche aufweist; und mehreren blechstreifenförmigen Flügelelementen, welche jeweils einen Befestigungsabschnitt zum Befestigen der mehreren Flügelelemente an der bodenzugewandten Oberfläche der Trägerplatte und jeweils eine bei Betrieb zumindest teilweise auf dem zu bearbeitenden Boden aufliegenden Spachtelkante aufweisen; wobei die mehreren Flügelelemente in Umfangsrichtung um die Drehachse der Trägerplatte herum zum Bilden eines innenliegenden Fugenmaterialbereiches derart angeordnet sind, dass die mehreren Flügelelemente bei einer Rotation der Trägerplatte im Betrieb eine Spachtelbewegung zum Einarbeiten des sich innerhalb des Fugenmaterialbereiches befindlichen Fugenmaterials in den zu bearbeitenden Boden und eine Kraftkomponente auf das sich innerhalb des Fugenmaterialbereiches befindlichen Fugenmaterials derart ausüben, dass die mehreren Flügelelemente das Fugenmaterial entgegen der Fliehkraft in Richtung auf die Innenseite der Trägerplatte zum Einschließen des Fugenmaterials innerhalb des Fugenmaterialbereiches fördern.

Darüber hinaus ist eine Schleifmaschine, insbesondere eine Einscheiben-Bodenschleifmaschine, zum Einarbeiten eines Fugenmaterials in Parkettböden, Holzböden oder dergleichen vorgesehen, welche eine derartige Tellervorrichtung aufweist.

Die der vorliegenden Erfindung zugrunde liegende Idee besteht darin, die Schleifmaschine neben der Verwendung zum Schleifen eines Bodens unter Verwendung eines Schleiftellers zusätzlich für den Vorgang des Einfugens eines Fugenmaterials in den zu bearbeitenden Boden zu verwenden. Hierzu wird eine geeignete Einfuge-Tellervorrichtung vorgeschlagen, welche an der Schleifmaschine auf einfache und kostengünstige Weise befestigt werden kann. Hierdurch kann vorteilhaft auf dieselbe Schleifmaschine zurückgegriffen werden, da lediglich der Schleifteller durch die vorliegend beanspruchte Einfuge-Tellervorrichtung zum Einfugen ausgetauscht werden muss. Dadurch wird ein kostengünstiges Werkzeug zum Einfugen zur Verfügung gestellt, da auf die ohnehin vorhandene Schleifmaschine zurückgegriffen wird. Lediglich die vorliegend vorgeschlagene Einfuge-Tellervorrichtung muss an der Schleifmaschine entsprechend angebracht werden, um den Einfugevorgang mittels der Schleifmaschine vollautomatisch durchführen zu können.

Vorteilhafte Ausgestaltungen und Weiterbildungen ergeben sich aus den weiteren Unteransprüchen sowie der Beschreibung unter Bezugnahme auf die Figuren.

Gemäß einer bevorzugten Weiterbildung ist die Trägerplatte als kreisförmige Scheibe mit einer mittigen Drehachse ausgebildet. Dadurch ist die Tellervorrichtung an die Geometrie üblicher Schleifteller angepasst und kann auf einfache Weise an der Schleifmaschine entsprechend befestigt und nach Betrieb wieder entfernt werden.

Gemäß einer weiteren bevorzugten Weiterbildung weist die Trägerplatte einen Durchmesser in einem Bereich von in etwa 300 mm bis in etwa 700 mm und bevorzugt in einem Bereich von in etwa 395 mm bis in etwa 600 mm auf. Vorzugsweise ist die Abmessung der Trägerplatte derart ausgebildet, dass sie sich in das bestehende System der Schleifmaschine problemlos einfügt und einen gewünschten Bodenbereich während der Bearbeitung abdeckt.

Gemäß einer weiteren bevorzugten Weiterbildung weist die Trägerplatte im Bereich der Drehachse mindestens ein Befestigungsmittel für eine lagestabile, einen Drehantrieb ermöglichende Befestigung der Trägerplatte an der zugeordneten Schleifmaschine auf. Vorzugsweise ist das oder sind die Befestigungsmittel an die Befestigungsarten des Schleiftellers angepasst, sodass auf die gleichen Befestigungshilfsmittel zurückgegriffen werden kann.

Gemäß einer weiteren bevorzugten Weiterbildung weist die Trägerplatte eine Mehrzahl an Befestigungslöchern für eine an den jeweiligen Betrieb angepasste Befestigungsanordnung der mehreren Flügelelemente auf. Durch ein speziell vorgesehenes Lochmuster kann somit auf einfache und kostengünstige Weise die Anordnung der einzelnen Flügelelemente an der Trägerplatte entsprechend derjeweiligen Betriebsart angepasst werden.

Gemäß einer weiteren bevorzugten Weiterbildung weisen die mehreren Flügelelemente jeweils einen Befestigungsabschnitt auf, welcher mit mit den zugeordneten Befestigungslöchern der Trägerplatte fluchtenden Durchgangslöchern ausgebildet ist. Dadurch können die Flügelelemente auf einfache und kostengünstige Weise an der Trägerplatte befestigt werden.

Gemäß einer weiteren bevorzugten Weiterbildung sind die mehreren Flügelelemente symmetrisch um die Drehachse der Trägerplatte herum zum Einschließen des Fugenmaterials innerhalb des Fugenmaterialbereiches an dieser befestigt. Dadurch wird vorteilhaft eine einheitliche Einarbeitung des Fugenmaterials in den zu bearbeitenden Boden gewährleistet.

Gemäß einer weiteren bevorzugten Weiterbildung sind vorzugsweise vier Flügelelemente vorgesehen, welche zudem gleichförmig ausgebildet sind. Es ist für einen Fachmann allerdings offensichtlich, dass auch eine hiervon unterscheidende Anzahl an Flügelelementen vorgesehen werden kann, und dass unter Umständen die Flügelelemente andersartig untereinander ausgebildet sein können. Allerdings wird durch diese gleichförmige Ausgestaltung ein einheitlicher Einarbeitungsvorgang vorteilhaft gewährleistet.

Gemäß einer weiteren bevorzugten Weiterbildung weisen die mehreren Flügelelemente in Abhängigkeit des Durchmessers der Trägerplatte jeweils eine Länge in einem Bereich von in etwa 200 mm bis in etwa 350 mm und bevorzugt in einem Bereich von in etwa 220 mm bis 300 mm auf. Es ist allerdings für den Fachmann offensichtlich, dass die Länge der einzelnen Flügelelemente an die Abmessung der Trägerplatte und insbesondere an den Durchmesser der Trägerplatte angepasst werden kann. Vorzugsweise ist die Länge der einzelnen Flügelelemente derart gewählt, dass sie möglichst wenig über den Tellerrand vorstehen und einen möglichst eingeschlossenen Bodenmaterialbereich um die Drehachse der Trägerplatte herum bilden.

Gemäß einer weiteren bevorzugten Weiterbildung weisen die mehreren Flügelelemente jeweils eine Höhe in einem Bereich von in etwa 55 mm bis 75 mm und bevorzugt in einem Bereich von in etwa 60 mm bis 70 mm auf. Hierdurch wird vorteilhaft ein genügend großer Raum unterhalb des Tellers zur Verfügung gestellt, in welchem sich das zu verarbeitende Fugenmaterial befindet, andererseits ist die Höhe noch ausreichend niedrig, um ein ruhiges Laufen der Maschine zu gewährleisten.

Gemäß einer weiteren bevorzugten Weiterbildung weisen die mehreren Flügelelemente jeweils eine Dicke in einem Bereich von in etwa 0,4 mm bis 0,6 mm und bevorzugt von in etwa 0,5 mm auf. Diese Blechdicken haben sich als besonders bevorzugt für den auszuführenden Spachtelvorgang aufgrund der dadurch entstehenden Flexibilität der Flügelelemente herausgestellt.

Gemäß einer weiteren bevorzugten Weiterbildung umfassen die mehreren Flügelelemente jeweils einen streifenförmigen Spachtelabschnitt, die oben genannte Spachtelkante aufweisend, wobei jeweils die Ebene des Spachtelabschnitts mit einem Winkel in einem Bereich von in etwa 100° bis 140° und bevorzugt in einem Bereich von in etwa 110° bis 130° und weiter bevorzugt von in etwa 120° zu der Ebene der Trägerplatte in Richtung der Außenseite der Trägerplatte geneigt ausgebildet ist. Derartige Winkel erzeugen einen entsprechend vorteilhaften Winkel zwischen der auf der Bodenoberfläche aufliegenden Spachtelkante, wobei dieser Winkel an eine manuelle, handgeführte Spachtelbewegung eines Handwerkers für einen optimalen Einfugevorgang angepasst ist.

Gemäß einer weiteren bevorzugten Weiterbildung weisen die Spachtelkanten der mehreren Flügelelemente jeweils in Richtung der jeweiligen vorderen Stirnseite der Flügelelemente gesehen eine Anstellung gegenüber der Ebene der Trägerplatte in einem Bereich von in etwa 1° bis 3° und bevorzugt in einem Bereich von in etwa 2° auf. Diese Anstellung gleicht ein erhöhtes Biegemoment der auf der Trägerplatte außenliegenden Bereiche der Flügelelemente verglichen mit den auf der Trägerplatte innenliegenden Bereichen aus. Der dadurch sich reduzierende Anpressdruck im äußeren Bereich der Flügelelemente kann durch diese Anstellung vorteilhaft ausgeglichen werden.

Gemäß einer weiteren bevorzugten Weiterbildung sind die Spachtelkanten der mehreren Flügelelemente jeweils gegenüber einer Mittelachsebene der Trägerplatte, welche in etwa durch den projizierten Schnittpunkt der jeweiligen Spachtelkante mit dem äußeren Rand der Trägerplatte verläuft, mit einem Winkel in einem Bereich zwischen 0° und 90°, bevorzugt in einem Bereich von in etwa 45° bis 70° und weiter bevorzugt in einem Bereich von in etwa 50° bis 60°, geneigt angeordnet. Eine derartige Anstellung ermöglicht vorteilhaft ein Überstreichen einer akzeptablen Fläche des zu bearbeitenden Bodens durch die rotierende Tellervorrichtung, wobei das Fugenmaterial nach wie vor gut entlang der jeweiligen Flügelelementes zur Innenseite der Trägerplatte hin geführt wird.

Gemäß einer weiteren bevorzugten Weiterbildung weisen die mehreren Flügelelemente jeweils ein Stützblech auf, welches eine Dicke in einem Bereich von in etwa 0,5 mm bis 0,6 mm aufweist und von der Trägerplatte ausgehend in etwa die ersten zwei Drittel des jeweiligen Spachtelabschnitts verstärkt. Bei Bedarf kann der Benutzer das Stützblech hinzufügen oder entfernen in Abhängigkeit des jeweilig verwendeten Fugenmaterials. Beispielsweise kann bei bestimmten Fugenmaterialien das Verwenden flexiblerer Flügelelemente vorteilhaft sein, wohingegen bei anderen Fugenmaterialien ein etwas steiferes Flügelelement gewünscht ist.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der jeweiligen Erfindung hinzufügen. Insbesondere sei darauf hingewiesen, dass im Kontext der vorliegenden Anmeldung das Wort "ein/eine" den Inhalt der hier gezeigten Erfindung nicht auf "genau ein/eine" oder "eine/eine einzige/r" beschränken soll. Vielmehr ist die Bezeichnung "ein/eine" als "mindestens ein/eine" auszulegen, sofern nicht explizit etwas anderes ausgeführt ist.

Die vorliegende Erfindung wird nachfolgend anhand der in den schematischen Figuren angegebenen Ausführungsbeispiele näher erläutert. Es zeigen dabei:
- Fig. 1: eine perspektivische Darstellung einer Schleifmaschine;
- Fig. 2: eine perspektivische Ansicht von schräg unten einer Tellervorrichtung gemäß einem bevorzugten Ausführungsbeispiel der vorliegenden Erfindung;
- Fig. 3: eine Seitenansicht der Tellervorrichtung aus Fig. 2 gemäß einem bevorzugten Ausführungsbeispiel der vorliegenden Erfindung;
- Fig. 4: eine Unteransicht der Tellervorrichtung aus den Figuren 2 und 3 gemäß einem bevorzugten Ausführungsbeispiel der vorliegenden Erfindung; und
- Fig. 5: eine Schnittansicht entlang der Schnittlinie B-B aus Fig. 4 gemäß einem bevorzugten Ausführungsbeispiel der vorliegenden Erfindung.

Die beiliegenden Figuren sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnungen sind gleiche, funktionsgleiche und gleichwirkende Elemente, Merkmale und Komponenten - sofern nichts Gegenteiliges ausgeführt ist - jeweils mit denselben Bezugszeichen versehen.

Fig. 1 illustriert eine perspektivische Darstellung einer Einscheiben-Bodenschleifmaschine 1 gemäß einem Ausführungsbeispiel der vorliegenden Erfindung. Diese beispielhaft dargestellte Schleifmaschine ist mittels Rollen 2 durch einen Benutzer über die Oberfläche des zu bearbeitenden Bodens verfahrbar. Ferner weist die Schleifmaschine 1 einen nicht dargestellten elektrischen Antrieb für eine rotatorische Drehbewegung einer in Fig. 1 ebenfalls nicht ersichtlichen Tellervorrichtung auf, wobei die Tellervorrichtung in einem zugeordneten Gehäuse 3 der Schleifmaschine 1 aufgenommen ist. Die Tellervorrichtung ist bei der üblichen Verwendung der Schleifmaschine 1 zum Abschleifen des zu bearbeitenden Bodens als Teller mit einer speziellen Schleifscheibe ausgebildet. Vorliegend soll vorzugsweise dieselbe Schleifmaschine 1 auch für eine Verwendung zum Einarbeiten eines Fugenmaterials in die Fugen des zu bearbeitenden Bodens verwendbar und daher derart umrüstbar sein, dass der oben genannte Teller mit Schleifscheibe gegen eine Tellervorrichtung zum Einfugen gemäß der vorliegenden Erfindung auswechselbar ist, wobei im Folgenden diese Tellervorrichtung zum Einarbeiten eines Fugenmaterials näher beschrieben wird.

In den Figuren 2 bis 5 ist ein bevorzugtes Ausführungsbeispiel einer Tellervorrichtung 5 zum Einfugen in verschiedenen Ansichten exemplarisch dargestellt, wobei Fig. 2 eine perspektivische Ansicht von schräg unten, Fig. 3 eine Seitenansicht und Fig. 4 eine Unteransicht der Tellervorrichtung 5 illustrieren.

Wie in den Figuren ersichtlich ist, weist die Tellervorrichtung 5 gemäß dem vorliegenden Ausführungsbeispiel vorzugsweise eine scheibenförmige Trägerplatte 6 auf, welche insbesondere als kreisförmige Scheibe mit einer mittigen Drehachse 7 ausgebildet ist. In der Trägerplatte ist durch die Drehachse 7 verlaufend vorzugsweise eine Durchgangsbohrung 8 vorgesehen, welche mit einer Drehachse des elektrischen Drehantriebs der Schleifmaschine 1 koppelbar ist. Des Weiteren sind vorzugsweise im Bereich der mittigen Durchgangsbohrung 8 erste Befestigungslöcher 9 vorgesehen, welche einer Anbringung der Tellervorrichtung 5 an der Schleifmaschine 1 dienen. Des Weiteren weist die Trägerplatte 6 an der bodenabgewandten Oberfläche 11 einen beispielsweise ringförmigen Kragenabschnitt 12 auf, welcher einer vorzugsweise form- und/oder kraftschlüssigen Anbindung der Tellervorrichtung 5 an einem komplementär ausgebildeten Befestigungsabschnitt der Schleifmaschine 1 dient. Hierdurch kann die Tellervorrichtung 5 lagestabil an der Schleifmaschine 1 gelagert werden.

Des Weiteren weist die Trägerplatte 6 zweite Befestigungslöcher 14 auf, welche in verschiedenen Lochmustern vorgesehen sein können und einer Befestigung zugeordneter Flügelelemente dienen, was weiter unten näher beschrieben wird.

Die Trägerplatte 6 weist vorzugsweise einen Durchmesser von in etwa 395 mm bis in etwa 600 mm auf. Es ist allerdings für den Fachmann offensichtlich, dass andere Geometrien ebenfalls möglich sind, beispielsweise können die Durchmesser der Trägerplatte 6 auch in einem Bereich von in etwa 300 mm bis in etwa 700 mm liegen. Der Durchmesser der Trägerplatte 6 ist vorzugsweise an die jeweils zu verwendende Schleifmaschine 1 und den jeweiligen Anwendungsfall entsprechend angepasst.

Des Weiteren weist die Tellervorrichtung 5 mehrere Flügelelemente 16 auf, welche jeweils vorzugsweise einen Befestigungsabschnitt 17 und einen Spachtelabschnitt 19 aufweisen. Wie in den Figuren ferner ersichtlich ist, weist die Tellervorrichtung 5 gemäß dem in den Figuren 2 bis 4 dargestellten Ausführungsbeispiel vier gleichförmig ausgestaltete Flügelelemente 16 auf, welche vorzugsweise um die Drehachse 7 herum derart symmetrisch angeordnet sind, dass die jeweiligen Spachtelabschnitte 19 einen innenliegenden, nahezu abgeschlossenen Fugenmaterialbereich 23 um die Drehachse 7 herum definieren. Es ist für einen Fachmann allerdings offensichtlich, dass auch eine andere Anzahl als vier Flügelelemente 16 vorgesehen werden kann, beispielsweise drei, fünf oder mehr.

Die mehreren Flügelelemente 16 sind vorzugsweise mittels entsprechender Befestigungsmittel über den Befestigungsabschnitt 17 an der Trägerplatte 6 befestigbar. Fig. 5 zeigt hierbei eine Schnittansicht entlang der Schnittlinie B-B aus Fig. 4. Wie hieraus ersichtlich ist, dienen als Befestigungsmittel beispielsweise Nietverbindungen oder Gewindeschrauben 22, welche durch Durchgangslöcher 18 in dem Befestigungsabschnitt 17 der Flügelelemente 16, die mit zugeordneten zweiten Befestigungslöchern 14 der Trägerplatte 6 fluchten, hindurchkragen und in diesen verschraubbar, vernietbar oder dergleichen sind. Die Trägerplatte 6 umfasst vorzugsweise verschiedene Lochmuster an zweiten Befestigungslöchern 14 derart, dass die Flügelelemente 16 in verschiedenen Ausrichtungen auf der Trägerplatte 6 montierbar sind. Dadurch können die Flügelelemente 16 dem jeweiligen Anwendungsfall angepasst montiert und ausgerichtet, oder unterschiedlich ausgestaltete Flügelelemente verwendet werden.

Jedes Flügelelement 16 ist vorzugsweise ferner mit einem blechstreifenförmigen Spachtelabschnitt 19 ausgebildet, welcher jeweils eine zugeordnete, im Betrieb auf dem zu bearbeitenden Boden aufliegende Spachtelkante 20 aufweist. Wie insbesondere in der Schnittansicht aus Fig. 5 ersichtlich ist, ist jeder Spachtelabschnitt 19 der Flügelelemente 16 gegenüber dem jeweiligen Befestigungsabschnitt 17 mit einem vorbestimmten Winkel angestellt. Mit anderen Worten ist jeweils die Ebene des Spachtelabschnitts 19 mit einem Winkel vorzugsweise in einem Bereich von in etwa 100° bis 140° und weiter bevorzugt in einem Bereich von in etwa 110° bis 130° und noch weiter bevorzugt mit einem Winkel von in etwa 120° gegenüber der Ebene der Trägerplatte 6 und somit gegenüber der Ebene der jeweiligen Befestigungsabschnitte 17 in Richtung der Außenseite der Trägerplatte 6 geneigt ausgebildet. Dieser Winkel ist in Fig. 5 als Anstellwinkel α mit 120° beispielhaft illustriert. Ein Anstellwinkel α von in etwa 120° erzeugt demnach einen Winkel zwischen der Spachtelkante 20 des Spachtelabschnitts 19 und der zu bearbeitenden Bodenoberfläche von in etwa 60°. Dies entspricht vorteilhaft in etwa dem Spachtelwinkel, der manuell von einem Handwerker mit einer handgeführten Spachtel automatisch über dessen Handgelenk eingestellt werden würde.

Die mehreren Flügelelemente 16 weisen vorzugsweise in Abhängigkeit des Durchmessers der jeweiligen Trägerplatte 6 eine Länge in einem Bereich von in etwa 200 mm bis in etwa 350 mm, weiter bevorzugt in einem Bereich von in etwa 220 mm bis 300 mm und noch weiter bevorzugt eine Länge von in etwa 220 mm auf. Die jeweilige Höhe der einzelnen Spachtelabschnitte 19 liegt vorzugsweise in einem Bereich von in etwa 55 mm bis in etwa 75 mm, und weiter bevorzugt in einem Bereich von in etwa 60 mm bis in etwa 70 mm. Die Blechdicke der einzelnen Flügelelemente 16 liegt insbesondere in einem Bereich von in etwa 0,4 mm bis in etwa 0,6 mm und weiter bevorzugt weist eine Dicke von in etwa 0,5 mm auf.

Die Höhe der Flügel ist vorzugsweise derart gewählt, dass zum einen ein ausreichend großer Raum unterhalb der Trägerplatte 6 bereitgestellt wird, in welchem sich das zu verarbeitende Fugenmaterial befindet, ist andererseits aber auch nicht zu hoch ausgebildet, sodass die Tellervorrichtung 5 keinen unruhigen Lauf unterhalb der Schleifmaschine 1 erfahren würde.

Die einzelnen Flügelelemente 16 können beispielsweise gleichförmig ausgestaltete Stirnseiten oder, wie insbesondere in Fig. 4 dargestellt ist, unterschiedliche Konturen aufweisen. Die Drehrichtung der Tellervorrichtung 5 im Betrieb bei einem Einbau in der zugeordneten Schleifmaschine 1 ist in den Figuren 2 bis 4 mittels der jeweils dargestellten Pfeile angedeutet. In dem in den Figuren dargestellten Ausführungsbeispiel sind demnach die in Umlaufrichtung vorderen Stirnseiten der Spachtelabschnitte 19 der Flügelelemente 16 beispielhaft mit einem abgerundeten Eckbereich und die in Umlaufrichtung hinteren Stirnseiten mit einem abgeschrägten Eckbereich ausgebildet. Es ist allerdings für einen Fachmann offensichtlich, dass die jeweiligen Stirnseiten auch gleichartig ausgebildet sein können.

Eine vorteilhafte Ausgestaltung der Geometrien der Flügelelemente 16 sieht vor, dass die einzelnen Flügelelemente 16 im Betrieb nicht oder gerade nicht über den äußeren Rand der Trägerplatte 6 hinausragen, oder wie insbesondere in Fig. 4 illustriert ist, möglichst wenig über den Tellerrand vorstehen.

Die in Drehrichtung der Trägerplatte 6 vorderen und somit äußeren Bereiche der Spachtelabschnitte 19 der jeweiligen Flügelelemente 16 erfahren bei einer Rotation während des Betriebes ein höheres Biegemoment verglichen mit den bezüglich der Drehachse 7 der Trägerplatte 6 weiter innenliegenden Bereiche der Spachtelabschnitte 19. Um dieses erhöhte Biegemoment im Betrieb entsprechend auszugleichen und vorzugsweise einen über die Spachtelkante 20 gleichmäßigen Anpressdruck auf dem zu bearbeitenden Boden zu erreichen, weist jede Spachtelkante 20 des jeweiligen Spachtelabschnitts 19 der jeweiligen Flügelelemente 16 in Richtung der jeweiligen vorderen Stirnseiten der Flügelelemente 16 beispielsweise eine Anstellung gegenüber der Ebene der Trägerplatte 6 in einem Bereich von in etwa 1° bis 3° und bevorzugt von in etwa 2° auf. Dieser Anstellwinkel ist in Fig. 3 als Winkel β beispielhaft gekennzeichnet. Der Anstellwinkel β ist vorzugsweise an das jeweilig verwendete Material und/oder die jeweils verwendeten Abmessungen der Flügelelemente 16 sowie die damit verbundene jeweilige Verformung in geeigneter Weise angepasst. Durch eine derartige Anstellung kann das auf den Spachtelabschnitt 19 unterschiedlich wirkende Biegemoment in möglichst geeigneter Weise ausgeglichen und eine einheitliche Einarbeitung des Fugenmaterials über die gesamte Längserstreckung der Spachtelkanten 20 der Flügelelemente 16 bewerkstelligt werden.

Die einzelnen Flügelelemente 16 können beispielsweise auch mit einem jeweilig zugeordneten Stützblech verstärkt ausgebildet sein, was in den Figuren nicht dargestellt ist. Ein derartiges Stützblech wird beispielsweise als zusätzliches Blech mittels derselben Befestigungsmittel an der Trägerplatte 6 mitangebracht, wobei die jeweiligen Stützbleche beispielsweise eine Dicke von in etwa 0,5 mm bis in etwa 0,6 mm aufweisen und von der Trägerplatte 6 ausgehend bis zu in etwa zwei Drittel der Höhe der Flügelelemente 16 verlaufen. Diese Stützbleche haben vorzugsweise dieselbe Kantung wie die Flügelelemente 16 und können bei Bedarf vorzugsweise durch den Anwender auf den jeweiligen Anwendungsfall angepasst hinzugefügt oder entfernt werden. Dies kann bei einer Einarbeitung verschiedener Fugenmaterialien vorteilhaft sein, da in Abhängigkeit des Fugenmaterials zwischen einem flexibleren Flügelelement 16 ohne Stützblech und einem steiferen Flügelelement 16 mit Stützblech variiert werden kann. Flexiblere Flügelelemente 16 können beispielsweise bei bestimmten Fugenmaterialien Kratzer auf der zu bearbeitenden Bodenoberfläche vorteilhaft vermeiden.

Als Material für die Flügelelemente 16 und/oder Stützbleche ist insbesondere ein Stahlblech, vorzugsweise rostfreier Edelstahl, vorgesehen, welches gute Reaktionseigenschaften mit beispielsweise durch das Fugenmaterial gelösten Gerbsäuren des zu bearbeitenden Parketts aufweist, sodass etwaige Verfärbungen in dem zu bearbeitenden Boden vermieden werden können.

Im Folgenden wird unter Bezugnahme auf Fig. 4 eine bevorzugte Ausrichtung und Anordnung der einzelnen Flügelelemente 16 an der Trägerplatte 6 erörtert. Beispielhaft wird hierbei von der in Fig. 4 dargestellten Anordnung mit vier gleichartigen Flügelelementen 16 ausgegangen. Es ist allerdings für einen Fachmann offensichtlich, dass auch eine andersartige Orientierung und/oder Anordnung der Flügelelemente 16 denkbar ist.

Wie in Fig. 4 ersichtlich ist, sind die Flügelelemente 16 gemäß diesem Ausführungsbeispiel gegenüber einer in Fig. 4 gestrichelt dargestellten Mittelachsebene der Trägerplatte 6, welche vorzugsweise in etwa durch den projizierten Schnittpunkt der jeweiligen Spachtelkante 20 mit dem äußeren Rand der Trägerplatte 6 verläuft, mit einem Winkel in einem Bereich zwischen 0° und 90°, bevorzugt in einem Bereich von in etwa 45° bis in etwa 70° und weiter bevorzugt in einem Bereich von in etwa 50° bis in etwa 60° geneigt angeordnet. In Fig. 4 ist dieser Anstellwinkel γ beispielhaft mit in etwa 50° vorgesehen. Bei einer derartigen Anstellung innerhalb der genannten Bereiche wird zum einen eine akzeptable Bodenfläche bei Rotation der Tellervorrichtung 5 durch die Spachtelkanten 20 überstrichen und zum anderen das Fugenmaterial entlang des Spachtelabschnitts 19 bei Rotation der Tellervorrichtung 5 in der durch den Pfeil dargestellten Drehrichtung entgegen der Fliehkraft in Richtung des innenliegenden Bereiches ausreichend gefördert. Dadurch kann bei einer Verfahrbewegung der Schleifmaschine 1 das Fugenmaterial unterhalb der Tellervorrichtung 5 in dem durch die Flügelelemente 16 gebildeten innenliegenden Fugenmaterialbereich 23 über die zu bearbeitende Bodenfläche geführt werden, ohne aus dem Fugenmaterialbereich 23 auszutreten.

Die Anordnung der einzelnen Flügelelemente 16 ist folglich vorzugsweise derart gewählt, dass sie einen innenliegenden Fugenmaterialbereich 23 derart ausbilden, dass im Betrieb das einzuarbeitende Fugenmaterial bei Rotation der Tellervorrichtung 5 in diesem Fugenmaterialbereich 23 verbleibt und nicht in Richtung der Außenseite der Tellervorrichtung 5 gefördert wird.

Im Folgenden wird unter Bezugnahme auf die Figuren die Betriebsweise der Schleifmaschine 1, eine Tellervorrichtung 5 gemäß der vorliegenden Erfindung aufweisend, näher erläutert. Im Allgemeinen wird die Schleifmaschine 1 zunächst dazu verwendet, den zu bearbeitenden Boden mittels einer geeigneten Schleifscheibe abzuschleifen. Anschließend wird die Schleifscheibe von der Schleifmaschine 1 demontiert und die Tellervorrichtung 5 gemäß der vorliegenden Erfindung mittels der vorgesehenen Befestigungsmittel 8, 9 und/oder 12 in dem Gehäuse 3 zur Aufnahme der Tellervorrichtung 5 derart montiert, dass der Drehantrieb der Schleifmaschine 1 die Tellervorrichtung 5 für eine Rotation derselben antreibt. Die Drehrichtung der Tellervorrichtung 5 ist, wie bereits angegeben, in den Figuren mittels der Pfeile exemplarisch dargestellt.

Entsprechendes Fugenmaterial wird unter die Trägerplatte 6 der Tellervorrichtung 5 in den durch die Flügelelemente 16 definierten, innenliegenden Fugenmaterialbereich 23 auf den zu bearbeitenden Boden gegeben bzw. wird die Schleifmaschine 1 über das sich auf dem Boden befindliche Fugenmaterial gesetzt. Anschließend wird die Schleifmaschine 1 in Betrieb genommen, sodass die Tellervorrichtung 5 in Drehbewegung in Richtung der dargestellten Pfeile in den Figuren versetzt wird, wobei die Schleifmaschine 1 mittels vorzugsweise einer Handhabung und entsprechender Rollen 2 über den zu bearbeitenden Boden verfahrbar ist.

Durch die Rotation der Trägerplatte 6 in Pfeilrichtung führen die Spachtelkanten 20 der Spachtelabschnitte 19 der jeweiligen Flügelelemente 16 eine Spachtelbewegung derart aus, dass das sich in dem Fugenmaterialbereich 23 befindliche Fugenmaterial in die Fugen des zu bearbeitenden Bodens mittels der Spachtelkanten 20 eingearbeitet und das Fugenmaterial entgegen der Fliehkraft entlang der Spachtelabschnitte 19 in Richtung der Innenseite der Trägerplatte 6 geführt wird. Dadurch bleibt das einzuarbeitende Fugenmaterial auch bei einem Verfahren der Schleifmaschine 1 über dem zu bearbeitenden Boden innerhalb des Fugenmaterialbereichs 23 und wird nicht außerhalb der Tellervorrichtung 5 gefördert. Folglich wird das Fugenmaterial unterhalb der Tellervorrichtung 5 über die zu bearbeitende Fläche bei einem Verfahren der Schleifmaschine 1 mitgeführt und in den zu bearbeitenden Boden durch die ausgeführten Spachtelbewegungen gleichmäßig eingearbeitet.

Des Weiteren, wie oben bereits erläutert, kann der Anwender auch an den jeweiligen Anwendungsfall angepasst entsprechende Stützbleche an den Flügelelementen vorsehen, um den Einfugungsprozess weiter zu optimieren.

Obwohl die vorliegende Erfindung anhand bevorzugter Ausführungsbeispiele vorstehend beschrieben wurde, ist sie darauf nicht beschränkt, sondern in vielfältiger Weise modifizierbar. Es ist für einen Fachmann offensichtlich, dass die oben beschriebenen Ausführungsbeispiele beliebig miteinander kombiniert werden können.

Beispielsweise können verschiedene Tellervorrichtungen zur Verfügung stehen, wobei jeweils in Abhängigkeit des zu bearbeitenden Bodens sowie des zu verwendenden Fugenmaterials eine geeignete Tellervorrichtung ausgewählt und an der Schleifmaschine montiert wird.

### BEZUGSZEICHENLISTE

- 1: Schleifmaschine/Einscheiben-Bodenschleifmaschine
- 2: Rollen
- 3: Gehäuse zur Aufnahme der Tellervorrichtung
- 5: Tellervorrichtung
- 6: Trägerplatte
- 7: Drehachse
- 8: mittige Durchgangsbohrung
- 9: erste Befestigungslöcher
- 10: bodenzugewandte Oberfläche
- 11: bodenabgewandte Oberfläche
- 12: Kragenabschnitt
- 14: zweite Befestigungslöcher
- 16: Flügelelemente
- 17: Befestigungsabschnitte
- 18: Durchgangslöcher
- 19: Spachtelabschnitte
- 20: Spachtelkanten
- 22: Schrauben
- 23: Fugenmaterialbereich
- α: Anstellwinkel
- β: Anstellwinkel
- γ: Anstellwinkel

## Patentansprüche

1. Tellervorrichtung (5) für eine Schleifmaschine (1), insbesondere für eine Einscheiben-Bodenschleifmaschine, zum Einarbeiten eines Fugenmaterials in Parkettböden, Holzböden oder dergleichen, mit:
einer scheibenförmigen Trägerplatte (6), welche eine Drehachse (7) und eine bodenzugewandte Oberfläche (10) aufweist; und
mehreren blechstreifenförmigen Flügelelementen (16), welche jeweils einen Befestigungsabschnitt (17) zum Befestigen der mehreren Flügelelemente (16) an der bodenzugewandten Oberfläche (10) der Trägerplatte (6) und jeweils eine bei Betrieb zumindest teilweise auf dem zu bearbeitenden Boden aufliegenden Spachtelkante (20) aufweisen;
wobei die mehreren Flügelelemente (16) in Umfangsrichtung um die Drehachse (7) der Trägerplatte (6) herum zum Bilden eines innenliegenden Fugenmaterialbereiches (23) derart angeordnet sind, dass die mehreren Flügelelemente (16) bei einer Rotation der Trägerplatte (6) im Betrieb eine Spachtelbewegung zum Einarbeiten des sich innerhalb des Fugenmaterialbereiches (23) befindlichen Fugenmaterials in den zu bearbeitenden Boden ausüben, **dadurch gekennzeichnet, dass** die mehreren Flügelelemente (16) derart angeordnet sind, dass
sie eine Kraftkomponente auf das sich innerhalb des Fugenmaterialbereiches (23) befindlichen Fugenmaterials derart ausüben, dass die mehreren Flügelelemente (16) das Fugenmaterial entgegen der Fliehkraft in Richtung auf die Innenseite der Trägerplatte (6) zum Einschließen des Fugenmaterials innerhalb des Fugenmaterialbereiches (23) fördern.

2. Tellervorrichtung (5) nach Anspruch 1, **dadurch gekennzeichnet, dass** die Trägerplatte (6) als kreisförmige Scheibe mit einer mittigen Drehachse (7) ausgebildet ist.

3. Tellervorrichtung (5) nach Anspruch 1 oder 2, **dadurch gekennzeichnet, dass** die Trägerplatte (6) einen Durchmesser in einem Bereich von in etwa 300 mm bis in etwa 700 mm und bevorzugt in einem Bereich von in etwa 395 mm bis in etwa 600 mm aufweist.

4. Tellervorrichtung (5) nach wenigstens einem der vorhergehenden Ansprüche, **dadurch gekennzeichnet, dass** die Trägerplatte (6) im Bereich der Drehachse (7) mindestens ein Befestigungsmittel (8; 9; 12) für eine lagestabile, einen Drehantrieb ermöglichende Befestigung der Trägerplatte (6) an der zugeordneten Schleifmaschine (1) aufweist.

5. Tellervorrichtung (5) nach wenigstens einem der vorhergehenden Ansprüche, **dadurch gekennzeichnet, dass** die Trägerplatte (6) eine Mehrzahl an Befestigungslöchern (14) für eine an den jeweiligen Betrieb angepasste Befestigungsanordnung der mehreren Flügelelemente (16) aufweist.

6. Tellervorrichtung (5) nach Anspruch 5, **dadurch gekennzeichnet, dass** die mehreren Flügelelemente (16) jeweils einen Befestigungsabschnitt (17) aufweisen, welcher jeweils mit mit zugeordneten Befestigungslöchern (14) der Trägerplatte (6) fluchtenden Durchgangslöchern (18) ausgebildet ist.

7. Tellervorrichtung (5) nach wenigstens einem der vorhergehenden Ansprüche, **dadurch gekennzeichnet, dass** die mehreren Flügelelemente (16) symmetrisch um die Drehachse (7) der Trägerplatte (6) herum zum Einschließen des Fugenmaterials innerhalb des Fugenmaterialbereiches (23) an der Trägerplatte (6) befestigt sind.

8. Tellervorrichtung (5) nach wenigstens einem der vorhergehenden Ansprüche, **dadurch gekennzeichnet, dass** vorzugsweise vier Flügelelemente (16) vorgesehen und gleichförmig ausgebildet sind.

9. Tellervorrichtung (5) nach wenigstens einem der vorhergehenden Ansprüche, **dadurch gekennzeichnet, dass** die mehreren Flügelelemente (16) in Abhängigkeit des Durchmessers der Trägerplatte (6) sowie der Zahl und Anordnung der Flügelelemente (16) jeweils eine Länge in einem Bereich von in etwa 200 mm bis in etwa 350 mm und bevorzugt in einem Bereich von in etwa 220 mm bis 300 mm aufweisen.

10. Tellervorrichtung (5) nach wenigstens einem der vorhergehenden Ansprüche, **dadurch gekennzeichnet, dass** die mehreren Flügelelemente (16) jeweils eine Höhe in einem Bereich von in etwa 55 mm bis 75 mm und bevorzugt in einem Bereich von in etwa 60 mm bis 70 mm aufweisen.

11. Tellervorrichtung (5) nach wenigstens einem der vorhergehenden Ansprüche, **dadurch gekennzeichnet, dass** die mehreren Flügelelemente (16) jeweils eine Dicke in einem Bereich von in etwa 0,4 mm bis 0,6 mm und bevorzugt von in etwa 0,5 mm aufweisen.

12. Tellervorrichtung (5) nach wenigstens einem der vorhergehenden Ansprüche, **dadurch gekennzeichnet, dass** die mehreren Flügelelemente (16) jeweils einen streifenförmigen Spachtelabschnitt (19), die Spachtelkante (20) aufweisend, umfassen, wobei jeweils die Ebene des Spachtelabschnitts (19) mit einem Winkel in einem Bereich von in etwa 100° bis 140° und bevorzugt in einem Bereich von in etwa 110° bis 130° und weiter bevorzugt von in etwa 120° zu der Ebene der Trägerplatte (6) in Richtung der Außenseite der Trägerplatte (6) geneigt ausgebildet ist.

13. Tellervorrichtung (5) nach wenigstens einem der vorhergehenden Ansprüche, **dadurch gekennzeichnet, dass** die Spachtelkanten (20) der mehreren Flügelelemente (16) jeweils in Richtung der jeweiligen vorderen Stirnseiten der Flügelelemente (16) gesehen eine Anstellung gegenüber der Ebene der Trägerplatte (6) in einem Bereich von in etwa 1° bis 3°und bevorzugt von in etwa 2° aufweisen.

14. Tellervorrichtung (5) nach wenigstens einem der vorhergehenden Ansprüche, **dadurch gekennzeichnet, dass** die Spachtelkanten (20) der mehreren Flügelelemente (16) jeweils gegenüber einer Mittelachsebene der Trägerplatte (6), welche in etwa durch den projizierten Schnittpunkt der jeweiligen Spachtelkante (20) mit dem äußeren Rand der Trägerplatte (6) verläuft, mit einem Winkel in einem Bereich zwischen 0° und 90°, bevorzugt in einem Bereich von in etwa 45° bis 70° und weiter bevorzugt in einem Bereich von in etwa 50° bis 60° gedreht angeordnet sind.

15. Tellervorrichtung (5) nach wenigstens einem der vorhergehenden Ansprüche, **dadurch gekennzeichnet, dass** die mehreren Flügelelemente (16) jeweils ein Stützblech aufweisen, welches beispielsweise eine Dicke in einem Bereich von in etwa 0,5 mm bis 0,6 mm aufweist und beispielsweise von der Trägerplatte (6) ausgehend in etwa die ersten zwei Drittel des jeweiligen Spachtelabschnitts (19) verstärkt.

16. Schleifmaschine (1), insbesondere eine Einscheiben-Bodenschleifmaschine, zum Einarbeiten eines Fugenmaterials in Parkettböden, Holzböden oder dergleichen, welche eine Tellervorrichtung (5) nach wenigstens einem der vorhergehenden Ansprüche aufweist.

## Claims

1. Plate device (5) for a grinding machine (1), in particular for a single-disc floor grinding machine, for working a jointing material into parquet floors, wood floors or the like, comprising:
a disc-shaped carrier plate (6), which has a rotating shaft (7) and a surface (10) facing the floor; and
a plurality of wing elements (16) in the form of sheet metal strips, which each have a fastening portion (17) for fastening the plurality of wing elements (16) to the surface (10) of the carrier plate (6) facing the floor and each have a scraper edge (20) which during operation lies at least in part on the floor to be machined;
the plurality of wing elements (16) being arranged around the rotating shaft (7) of the carrier plate (6) in the circumferential direction to form an internal jointing material region (23), in such a way that, during a rotation of the carrier plate (6) during operation, the plurality of wing elements (16) bring about a scraper movement for working the jointing material located within the jointing material region (23) into the floor to be machine,
**characterised in that** the plurality of wing elements (16) are arranged so as to exert a force component on the jointing material located within the jointing material region (23) in such a way that the plurality of wing elements (16) convey the jointing material towards the inner face of the carrier plate (6), counter to centrifugal force, to enclose the jointing material within the jointing material region (23).

2. Plate device (5) according to claim 1, **characterised in that** the carrier plate (6) is formed as a circular disc having a central rotating shaft (7).

3. Plate device (5) according to either claim 1 or claim 2, **characterised in that** the carrier plate (6) has a diameter in a range of approximately 300 mm to approximately 700 mm and preferably in a range of approximately 395 mm to approximately 600 mm.

4. Plate device (5) according to at least one of the preceding claims, **characterised in that** the carrier plate (6) has, in the region of the rotating shaft (7), at least one fastening means (8; 9; 12) for fixing the carrier plate (6) to the associated grinding machine (1) in a manner which is positionally stable but makes driving in rotation possible.

5. Plate device (5) according to at least one of the preceding claims, **characterised in that** the carrier plate (6) has a plurality of fastening holes (14) for a fastening arrangement of the plurality of wing elements (16) which is adapted to the operation in each case.

6. Plate device (5) according to claim 5, **characterised in that** the plurality of wing elements (16) each have a fastening portion (17), which in each case is formed with through-holes (18) flush with associated fastening holes (14) of the carrier plate (6).

7. Plate device (5) according to at least one of the preceding claims, **characterised in that** the plurality of wing elements (16) are fastened to the carrier plate (6) symmetrically about the rotating shaft (7) of the carrier plate (6) to enclose the jointing material within the jointing material region (23).

8. Plate device (5) according to at least one of the preceding claims, **characterised in that** preferably four wing elements (16) are provided and are formed identical in shape.

9. Plate device (5) according to at least one of the preceding claims, **characterised in that** the plurality of wing elements (16) each have a length in a range of approximately 200 mm to approximately 350 mm and preferably in a range of approximately 220 mm to 300 mm, depending on the diameter of the carrier plate (6) and on the number and arrangement of the wing elements (16).

10. Plate device (5) according to at least one of the preceding claims, **characterised in that** the plurality of wing elements (16) each have a height in a range of approximately 55 mm to 75 mm and preferably in a range of approximately 60 mm to 70 mm.

11. Plate device (5) according to at least one of the preceding claims, **characterised in that** the plurality of wing elements (16) each have a thickness in a range of approximately 0.4 mm to 0.6 mm and preferably of approximately 0.5 mm.

12. Plate device (5) according to at least one of the preceding claims, **characterised in that** the plurality of wing elements (16) each comprise a strip-shaped scraper portion (19) having the scraper edge (20), the plane of the scraper portion (19) in each case being formed inclined towards the outer face of the carrier plate (6), at an angle in a range of approximately 100° to 140° and preferably in a range of approximately 110° to 130° and more preferably of approximately 120° to the plane of the carrier plate (6).

13. Plate device (5) according to at least one of the preceding claims, **characterised in that** the scraper edges (20) of the plurality of wing elements (16) each have an angulation in a range of approximately 1° to 3° and preferably of approximately 2° with respect to the plane of the carrier plate (6), in each case as seen in the direction of the associated front end faces of the wing elements (16).

14. Plate device (5) according to at least one of the preceding claims, **characterised in that** the scraper edges (20) of the plurality of wing elements (16) are each arranged rotated through an angle in a range between 0° and 90°, preferably in a range of approximately 45° to 70° and more preferably in a range of approximately 50° to 60°, with respect to a central axial plane of the carrier plate (6), which extends approximately through the projected point of intersection of the associated scraper edge (20) with the outer edge of the carrier plate (6).

15. Plate device (5) according to at least one of the preceding claims, **characterised in that** the plurality of wing elements (16) each have a metal support sheet, which has for example a thickness in a range of approximately 0.5 mm to 0.6 mm and for example reinforces approximately the first two thirds of the associated scraper portion (19) starting from the carrier plate (6).

16. Grinding machine (1), in particular a single-disc grinding machine, for working a jointing material into parquet floors, wood floors or the like, which has a plate device (5) according to at least one of the preceding claims.

## Revendications

1. Dispositif à disque (5) pour une ponceuse (1), en particulier pour une ponceuse de sol monodisque, destiné à incorporer un matériau de jointoiement dans des sols en parquet, des sols en bois ou analogues, comportant :
une plaque de support (6) en forme de disque, comportant un axe de rotation (7) et une surface (10) dirigée vers le sol ; et
une pluralité d'éléments d'ailette (16) en forme de bandes métalliques, comportant respectivement une partie de fixation (17) pour fixer la pluralité d'éléments d'ailette (16) sur la surface (10) de la plaque de support (6) dirigée vers le sol, et respectivement un bord de spatule (20) reposant, pendant le fonctionnement, au moins partiellement sur le sol à traiter ;
dans lequel les éléments de la pluralité d'éléments d'ailette (16) sont agencés dans une direction circonférentielle autour de l'axe de rotation (7) de la plaque de support (6) de manière à former une zone de matériau de jointoiement interne (23), de telle sorte que lors d'une rotation de la plaque de support (6) pendant le fonctionnement, les éléments de la pluralité d'éléments d'ailette (16) exercent un mouvement de spatule pour incorporer le matériau de jointoiement situé dans la zone de matériau de jointoiement (23) dans le sol à traiter,
**caractérisé en ce que** les éléments de la pluralité d'éléments d'ailette (16) sont agencés de telle sorte qu'ils exercent une composante de force sur le matériau de jointoiement (23) situé dans la zone de matériau de jointoiement (23) de telle sorte que les éléments de la pluralité d'éléments d'ailette (16) transfèrent le matériau de jointoiement à l'encontre de la force centrifuge en direction de la face intérieure de la plaque de support (6) pour intégrer le matériau de jointoiement dans la zone de matériau de jointoiement (23).

2. Dispositif à disque (5) selon la revendication 1, **caractérisé en ce que** la plaque de support (6) est réalisée sous la forme d'un disque circulaire ayant un axe de rotation central (7).

3. Dispositif à disque (5) selon la revendication 1 ou 2, **caractérisé en ce que** la plaque support (6) a un diamètre dans une plage d'environ 300 mm à environ 700 mm et, de préférence, dans une plage d'environ 395 mm à environ 600 mm.

4. Dispositif à disque (5) selon au moins l'une des revendications précédentes, **caractérisé en ce que** la plaque de support (6) comporte, dans la zone de l'axe de rotation (7), au moins un moyen de fixation (8 ; 9 ; 12) pour fixer la plaque de support (6) sur la ponceuse (1) associée, de façon stable en termes de position et permettant un entraînement en rotation.

5. Dispositif à disque (5) selon au moins l'une des revendications précédentes, **caractérisé en ce que** la plaque de support (6) comporte une pluralité de trous de fixation (14) pour un système de fixation de la pluralité d'éléments d'ailette (16) adapté au fonctionnement respectif.

6. Dispositif à disque (5) selon la revendication 5, **caractérisé en ce que** les éléments de la pluralité d'éléments d'ailette (16) comportent respectivement une partie de fixation (17) qui est respectivement réalisée avec des trous de passage (18) affleurant des trous de fixation (14) associés de la plaque de support (6).

7. Dispositif à disque (5) selon au moins l'une des revendications précédentes, **caractérisé en ce que** les éléments de la pluralité d'éléments d'ailette (16) sont fixés sur la plaque de support (6) de manière symétrique autour de l'axe de rotation (7) de la plaque de support (6) afin d'intégrer le matériau de jointoiement dans la zone de matériau de jointoiement (23).

8. Dispositif à disque (5) selon au moins l'une des revendications précédentes, **caractérisé en ce que** quatre éléments d'ailette (16) sont de préférence prévus et réalisés de façon uniforme.

9. Dispositif à disque (5) selon au moins l'une des revendications précédentes, **caractérisé en ce que** les éléments de la pluralité d'éléments d'ailette (16) ont respectivement, selon le diamètre de la plaque de support (6) ainsi que le nombre et l'agencement des éléments d'ailette (16), une longueur dans une plage d'environ 200 mm à environ 350 mm, et de préférence dans une plage d'environ 220 mm à 300 mm.

10. Dispositif à disque (5) selon au moins l'une des revendications précédentes, **caractérisé en ce que** les éléments de la pluralité d'éléments d'ailette (16) ont respectivement une hauteur dans une plage d'environ 55 mm à 75 mm, et de préférence dans une plage d'environ 60 mm à 70 mm.

11. Dispositif à disque (5) selon au moins l'une des revendications précédentes, **caractérisé en ce que** les éléments de la pluralité d'éléments d'ailette (16) ont respectivement une épaisseur dans une plage d'environ 0,4 mm à 0,6 mm, et de préférence d'environ 0,5 mm.

12. Dispositif à disque (5) selon au moins l'une des revendications précédentes, **caractérisé en ce que** les éléments de la pluralité d'éléments d'ailette (16) comprennent respectivement une partie de spatule (19) en forme de bande comportant le bord de spatule (20), dans lequel le plan de la partie de spatule (19) est respectivement réalisé incliné à un angle dans une plage d'environ 100° à 140° et, de manière préférée, dans une plage d'environ 110° à 130° et, de manière plus préférée, d'environ 120° par rapport au plan de la plaque de support (6) en direction de la face extérieure de la plaque de support (6).

13. Dispositif à disque (5) selon au moins l'une des revendications précédentes, **caractérisé en ce que** les bords de spatule (20) de la pluralité d'éléments d'ailette (16) ont respectivement, lorsqu'ils sont vus en direction des faces frontales respectives des éléments d'ailette (16), un réglage par rapport au plan de la plaque de support (6) dans une plage d'environ 1° à 3°, et de préférence d'environ 2°.

14. Dispositif à disque (5) selon au moins l'une des revendications précédentes, **caractérisé en ce que** les bords de spatule (20) de la pluralité d'éléments d'ailette (16) sont respectivement agencés tournés par rapport à un plan d'axe médian de la plaque de support (6), qui s'étend sensiblement par le point d'intersection projeté du bord de spatule (20) respectif avec le bord extérieur de la plaque de support (6), à un angle dans une plage de 0° à 90°, de manière préférée dans une plage d'environ 45° à 70° et de manière plus préférée dans une plage d'environ 50° à 60°.

15. Dispositif à disque (5) selon au moins l'une des revendications précédentes, **caractérisé en ce que** les éléments de la pluralité d'éléments d'ailette (16) comportent respectivement une plaque d'appui qui a, par exemple, une épaisseur dans une plage d'environ 0,5 mm à 0,6 mm et qui renforce, en partant par exemple de la plaque de support (6), pratiquement les deux premiers tiers de la partie de spatule (19) respective.

16. Ponceuse (1), en particulier une ponceuse de sol monodisque, destinée à incorporer un matériau de jointoiement dans des sols en parquet, des sols en bois ou analogues, comportant un dispositif à disque (5) selon au moins l'une des revendications précédentes.
